# EUROPÄISCHE PATENTSCHRIFT

(11) **EP 4 355 447 B1**
(45) Veröffentlichungstag und Bekanntmachung des Hinweises auf die Patenterteilung: **16.07.2025**
(21) Anmeldenummer: 22734253.2
(22) Anmeldetag: 13.06.2022
(51) Int. Cl.: A63F 9/10, B41F 19/00, B41J 3/28, B41J 11/66, B41J 13/00

(54) **VERFAHREN ZUR HERSTELLUNG EINES PUZZLES UND VEREINZELUNGSEINRICHTUNG HIERFÜR**
METHOD FOR PRODUCING A PUZZLE AND SEPARATING DEVICE THEREFOR
PROCÉDÉ DE FABRICATION D'UN PUZZLE ET DISPOSITIF DE SÉPARATION ASSOCIÉ

(30) Priorität: 14.06.2021 DE 102021115379
(43) Veröffentlichungstag der Anmeldung: 24.04.2024
(73) Patentinhaber: PuzzleYOU GmbH, 92665 Altenstadt a.d. Waldnaab (DE)
(72) Erfinder: WEIG, Norbert, 92711 Parkstein (DE)
(74) Vertreter: Lang, Christian
(86) Internationale Anmeldenummer: PCT/EP2022/066059
(87) Internationale Veröffentlichungsnummer: WO 2022/263387

(56) Entgegenhaltungen:
- WO-A1-98/42420
- DE-A1- 102010 021 279
- US-A- 3 851 884

## Beschreibung

### HINTERGRUND DER ERFINDUNG

### GEBIET DER ERFINDUNG

Die Erfindung betrifft ein Verfahren zur Herstellung eines Puzzles, welches eine Vielzahl von Puzzleteilen umfasst, die zusammengesetzt ein Bild ergeben, sowie eine Vereinzelungseinrichtung zur Vereinzelung der Puzzleteile beim Herstellungsprozess.

### STAND DER TECHNIK

Puzzlespiele sind bekannte Produkte, bei denen ein Motiv, wie beispielsweise ein Foto, eine Zeichnung oder eine gestaltete Grafik als Puzzle verarbeitet ist. Das Motiv wird sehr oft vom Hersteller des Puzzlespiels ausgewählt, um dann eine Mehrzahl von Puzzlespielen mit identischen Motiven herzustellen. Mittlerweile ist es auch möglich, dass der Kunde ein persönliches Motiv verwendet und dieses im Rahmen seiner Bestellung beispielsweise über eine Internetseite oder eine App hochlädt.

Die Herstellung eines derartigen Puzzles erfolgt üblicherweise so, dass auf einem Trägermaterial bzw. einer Trägerplatte wie beispielsweise Pappe, Holz, Kunststoff, Schaumstoff und dergleichen ein Bild aufgedruckt oder aufkaschiert wird und anschließend die Trägerplatte gestanzt wird, um die einzelnen Puzzleteile des Puzzles zu erzeugen. Nach dem Stanzen müssen die Puzzleteile vereinzelt werden, da die Puzzleteile über die formschlüssigen Verbindungen, über die sie nachfolgend vom Nutzer wieder zusammengesteckt werden, zusammengehalten werden. Außerdem kann es beim Stanzen passieren, dass keine vollständige Trennung der Puzzleteile voneinander erfolgt und diese noch über dünne Bereiche stoffschlüssig miteinander verbunden sind.

Die Vereinzelung der Puzzleteile erfolgt nach dem Stand der Technik entweder per Hand oder maschinell, wobei das zu vereinzelnde Puzzle beispielsweise auf ein Förderband aufgelegt wird und am Ende des Förderbands die einzelnen Puzzleteile abbrechen oder über rotierende Stäbe zerschlagen werden. In der US 1,957,078 ist eine entsprechende Vorrichtung beschrieben, bei der rotierende Lederstreifen zum wahllosen Zerschlagen des gestanzten Puzzles eingesetzt werden. Dadurch entsteht ein chaotischer, loser Haufen an Puzzleteilen, wobei hier nicht mehr erkennbar ist, ob tatsächlich alle Puzzleteile von der Vereinzelung den Weg in einen Aufbewahrungsbehälter gefunden haben, mit dem das Puzzle an den Nutzer verkauft wird. Entsprechend tritt häufig das Problem auf, dass einzelne Puzzleteile fehlen und damit das Puzzle nicht mehr vollständig zusammengesetzt werden kann.

Außerdem besteht bei den bekannten Verfahren und Vorrichtungen zur Vereinzelung von Puzzleteilen das Problem, dass sehr viel Staub erzeugt wird, der nur schlecht abgesaugt werden kann und dass die Gefahr besteht, dass nicht vollständig getrennte Puzzleteile beim wahllosen Zerschlagen so beschädigt werden, dass das auf dem Puzzle befindliche Bild beschädigt ist und die Puzzleteile unbrauchbar werden. Darüber hinaus sind im Stand der Technik für das Herauslösen von gestanzten oder geschnittenen Produkten aus Papier, Pappe, Kunststoffen oder Elektronikbauteilen verschiedene Verfahren und Vorrichtungen bekannt, bei welchen das gestanzte Produkt über einen Stempel herausgedrückt wird, wie im Einzelnen in den Dokumenten EP 0 697 940 B1, DD 132 107 A1, US 2004 / 0 050 225 A1, DE 690 380 A, DE 10 44 579 A, US 2008 / 0 044 511 A1 und JP H 07 241 888 A beschrieben ist.

Das Dokument WO98/42420 offenbart ein Verfahren zur Herstellung eines Puzzles gemäß dem Oberbegriff von Anspruch 1 und eine Vorrichtung zur Vereinzelung von Puzzleteilen eines Puzzles gemäß dem Oberbegriff von Anspruch 11.

### OFFENBARUNG DER ERFINDUNG

### AUFGABE DER ERFINDUNG

Aufgabe der vorliegenden Erfindung ist es, ein Verfahren und eine Vorrichtung bereitzustellen, mit denen eine bessere Vereinzelung von Puzzles möglich ist, um die genannten Probleme des Standes der Technik zu lösen und insbesondere eine gezielte und definierte Vereinzelung der Puzzleteile zu ermöglichen, um so die Puzzleteile kontrollieren und gezielt weiterverarbeiten zu können.

### TECHNISCHE LÖSUNG

Diese Aufgabe wird gelöst durch ein Verfahren mit den Merkmalen des Anspruchs 1 sowie eine Vorrichtung mit den Merkmalen des Anspruchs 11. Vorteilhafte Ausgestaltungen sind Gegenstand der abhängigen Ansprüche.

Zur Lösung der Aufgabe schlägt die Erfindung ein Verfahren zur Herstellung eines Puzzles vor, welches eine Vielzahl von Puzzleteilen umfasst, die zusammengesetzt das Puzzle ergeben, wobei bei dem Verfahren ein Bild auf einer Trägerplatte aufkaschiert oder aufgedruckt wird, sodass das Bild eine Bildebene auf der Trägerplatte definiert, und die Puzzleteile aus der bedruckten oder kaschierten Trägerplatte ausgestanzt werden. Alternativ kann die Reihenfolge auch umgekehrt sein, sodass zunächst eine kaschierte oder sonst zum Bedrucken geeignete Trägerplatte gestanzt wird und dann die gestanzte Trägerplatte mit dem Bild bedruckt wird. Unter Bild wird hierbei jegliche Darstellung, die für ein Puzzle geeignet ist, verstanden und als Trägermaterial für die Trägerplatte kommen unterschiedlichste Werkstoffe, wie Pappe, Kunststoff, Holz und dergleichen infrage. Gleiches gilt für das Bedrucken oder Kaschieren. Außerdem wird unter Stanzen jegliche Art der Trennung der Puzzleteile verstanden und nicht nur der konkrete Vorgang des Stanzens. Insbesondere kann eine Trennung auch durch Sägen, Schneiden, Laserschneiden oder dergleichen erfolgen. Erfindungsgemäß werden die Puzzleteile aus der gestanzten Trägerplatte in vorbestimmter Weise durch eine kontrollierte Bewegung von mindestens einem Puzzleteil quer zur Bildebene herausgelöst und vereinzelt, sodass die Puzzleteile nach der Vereinzelung in definierter Art und Weise vorliegen.

Die kontrollierte Bewegung kann insbesondere senkrecht zur Puzzleebene, die durch eine Hauptfläche mit den größten Dimensionen des Puzzles oder der Trägerplatte definiert ist, bzw. senkrecht zur Bildebene erfolgen.

Ein oder mehrere Puzzleteile können gleichzeitig und / oder zeitlich hintereinander aus der gestanzten Trägerplatte herausgelöst werden, um einerseits eine effiziente Vereinzelung in einer möglichst kurzen Zeit und andererseits gleichwohl eine definierte Vereinzelung zu gewährleisten. Insbesondere kann bis zur Hälfte der Puzzleteile des Puzzles gleichzeitig aus der gestanzten Trägerplatte herausgelöst werden bzw. alle Puzzleteile gleichzeitig vereinzelt werden.

Für das zu vereinzelnde Puzzle können mehrere Teilsegmente definiert werden, wobei jedes Teilsegment bestimmte Puzzleteile umfasst und für alle Teilsegmente gleichzeitig jeweils mindestens ein Puzzleteil aus der gestanzten Trägerplatte herausgelöst werden kann. Alternativ können alle Puzzleteile eines oder mehrerer Teilsegmente gleichzeitig aus der gestanzten Trägerplatte herausgelöst werden, wobei insbesondere bei einem herausgelösten Teilsegment eine weitere Vereinzelung der Puzzleteile des Teilsegments nach dem vorliegenden Verfahren oder einem anderen Verfahren erfolgen kann.

Die Puzzleteile eines Teilsegments können durch mindestens eine Eigenschaft der Puzzleteile definiert sein, die aus einer Anzahl von Eigenschaften ausgewählt ist, die die Zugehörigkeit zu einer oder mehreren Zeilen des Puzzles, die Zugehörigkeit zu einem Teil einer oder mehrerer Zeilen des Puzzles, die Zugehörigkeit zu einer oder mehreren Spalten des Puzzles, die Zugehörigkeit zu einem Teil einer oder mehrerer Spalten des Puzzles, die Zugehörigkeit zu einem beliebigen örtlichen Bereich des Puzzles, eine oder mehrere Grundfarben oder Farbbestandteile der Puzzleteile, Randteile des Puzzles, Anzahl von Einbuchtungen oder Vorsprünge der Puzzleteile und Kombinationen davon umfasst.

Um zu vermeiden, dass während des Herauslösens eines oder mehrerer Puzzleteile ein oder mehrere benachbarte Puzzleteile verschoben oder verkippt werden, können ein oder mehrere benachbarte Puzzleteile oder alle zu dem herauszulösenden Puzzleteil benachbarten Puzzleteile oder alle zu dem herauszulösenden Puzzleteil benachbarten Puzzleteile, die eine gemeinsame Schnittlinie aufweisen, während der Bewegung des herauszulösenden Puzzleteils fixiert werden.

Die kontrollierte Bewegung zum Herauslösen des mindestens einen Puzzleteils eine lineare translatorische Bewegung kann, insbesondere eine Schiebe - oder Ziehbewegung sein.

Das Herauslösen der Puzzleteile kann insbesondere so erfolgen, dass die herausgelösten Puzzleteile nach dem Herauslösen aus der gestanzten Trägerplatte in einer gemeinsamen Ebene angeordnet sind, die insbesondere parallel versetzt zur Bildebene der nicht bewegten Puzzleteile ist. Damit ist ein einfacher und definierter Zugriff auf die vereinzelten Puzzleteile nach der Vereinzelung zur einfachen Weiterverarbeitung möglich.

Im Anschluss an die kontrollierte Bewegung zum Herauslösen des mindestens einen Puzzleteils kann das mindestens eine Puzzleteil in einem Aufbewahrungsbehälter abgelegt oder gestapelt werden. Insbesondere können bei einer segmentweisen Vereinzelung der Puzzleteile die Puzzleteile eines Teilsegments in einem gemeinsamen Aufbewahrungsbehälter abgelegt werden.

Nach einem weiteren Aspekt der Erfindung, für den unabhängig und in Kombination mit dem Verfahren Schutz begehrt wird, wird eine Vorrichtung zur Vereinzelung von Puzzleteilen eines Puzzles vorgeschlagen, das eine Vielzahl von Puzzleteilen aufweist. Die Vorrichtung umfasst ein Aufnahmeelement für das Puzzle aus untereinander verbundenen Puzzleteilen und mindestens ein Bewegungselement, wobei das mindestens eine Bewegungselement so relativ zum Aufnahmeelement beweglich ist, dass mindestens ein Kontaktelement in Kontakt mit mindestens einem Puzzleteil gelangt und das Puzzleteil mit dem Kontaktelement quer zum Aufnahmeelement bewegt wird, sodass das mindestens eine Puzzleteil aus dem Puzzle herausgelöst wird. Das Aufnahmeelement definiert dabei eine Auflagefläche, die parallel zur Bildebene des Puzzles bzw. zur Puzzleebene ist, sodass die Bewegung zum Herauslösen des Puzzleelements quer und insbesondere senkrecht zur Bildebene des Puzzles ist.

Nach einer Ausführungsform kann das Bewegungselement eine Platte sein, die an einer Seite bzw. einer Hauptfläche der Platte mit den größten Dimensionen mehrere Vorsprünge und Vertiefungen aufweist. Insbesondere kann die Anzahl der Vorsprünge und Vertiefungen jeweils bis zur Hälfte der Anzahl der zu vereinzelnden Puzzleteile betragen. Bei dieser Ausführungsform stellen die Vorsprünge die Kontaktelemente dar. Das Aufnahmeelement ist ebenfalls als eine Platte mit zum Bewegungselement komplementäre Vorsprüngen und Vertiefungen ausgebildet, wobei die Vorsprünge ein Auflager für das zu vereinzelnde Puzzle darstellen, sodass, wenn das zu vereinzelnde Puzzle auf dem Aufnahmeelement angeordnet ist und das Bewegungselement in Richtung Aufnahmeelement bewegt wird, ein oder mehrere Puzzleteile durch jeden Vorsprung des Bewegungselements in die komplementäre Vertiefung des Aufnahmeelements gedrückt werden. Damit lassen sich insbesondere alle Puzzleteile eines Puzzles mit einer einzigen Bewegung zum Vereinzeln voneinander trennen.

Jede Vertiefung oder jeder Vorsprung des Aufnahmeelements oder des Bewegungselements kann mindestens einem Puzzleteil und / oder einem Teilsegment aus mehreren Puzzleteilen des zu vereinzelnden Puzzles entsprechen.

Nach einer weiteren Ausführungsform kann das Bewegungselement ein bewegbares Druck - und / oder Zugelement, insbesondere ein Stempel und / oder ein Saugelement sein.

Das Kontaktelement kann bei dieser Ausführungsform durch eine Druckfläche eines Druckelements, insbesondere die Stempelfläche eines Stempels, oder die Kopplungsfläche eines Zugelements, insbesondere die Saugdüse eines Saugelements gebildet sein.

Die Vorrichtung kann mehrere Bewegungs - und Kontaktelemente umfassen, die gleichzeitig bewegbar sind, sodass mehrere Puzzleteile gleichzeitig aus dem zu vereinzelnden Puzzle herausgelöste werden können. Insbesondere können die Bewegungs - und Kontaktelemente so in einer Bewegungselementhalterung angeordnet sein, dass ein oder mehrere Bewegungs - und Kontaktelemente, die gleichzeitig bewegbar sind, in jeweils einem Abschnitt der Bewegungselementhalterung angeordnet sind, wobei jeder Abschnitt einem Teilsegment des zu vereinzelnden Puzzles entsprechen kann, sodass die Puzzleteile einzeln nacheinander innerhalb eines Teilsegments des Puzzles herausgelöst werden können.

Die Vorrichtung kann jedoch für jedes Puzzleteil oder jedes Teilsegment des zu vereinzelnden Puzzles jeweils ein Bewegungs - und Kontaktelement aufweisen.

Die Kontaktelemente können so ausgebildet und /oder in einer Bewegungselementhalterung angeordnet sein, dass die Kontaktelemente nahezu vollständig die Fläche des zu vereinzelnden Puzzles überdecken. Hierbei können die Kontaktelemente zumindest teilweise seitlich gegeneinander anliegen. Um Verklemmungen oder Verschleiß zu vermeiden, können die Kontaktelemente in ihrem Umfangsbereich elastisch verformbar ausgebildet sein.

Da die zu vereinzelnden Puzzles sehr unterschiedlich gestaltete Puzzleteile aufweisen können und sich die Anordnung der Puzzleteile in der gestanzten Trägerplatte durch Verschleiß verändern kann, können die Bewegungs - und / oder Kontaktelemente so in einer Bewegungselementhalterung angeordnet sein, dass die Bewegungs - und / oder Kontaktelemente quer zur Richtung der Bewegung beim Herauslösen eines Puzzleteils aus dem zu vereinzelnden Puzzle in zumindest einer, vorzugsweise in zwei quer zueinander verlaufenden Richtungen innerhalb der Bewegungselementhalterung verschiebbar sind, um Anpassungen vornehmen zu können.

Die Kontaktelemente können unterschiedliche Kontaktflächen aufweisen, die auf die Größe des oder der zugeordneten Puzzleteile oder Teilsegmente des zu vereinzelnden Puzzles angepasst sein können.

Die Vorrichtung kann weiterhin eine Fixierungseinrichtung aufweisen, die zur Fixierung der benachbart zu einem herauszulösenden Puzzleteil angeordneten Puzzleteile, die nicht herausgelöst werden sollen, dient. Die Fixierungseinrichtung kann insbesondere einen Klemmring oder - rahmen umfassen, mit dem das oder die zu fixierenden Puzzleteile gegen das Aufnahmeelement geklemmt werden können.

Mindestens ein Bewegungs - und / oder Kontaktelement kann in der Vorrichtung so ausgebildet sein, dass es eine Fixierstellung aufweist, in der es ein oder mehrere Puzzleteile seitlich und / oder in Richtung der Bewegung beim Herauslösen fixieren kann.

Das Aufnahmeelement kann eine Auflageplatte zur Auflage eines zu vereinzelnden Puzzles aufweisen, wobei die Auflageplatte eine Auflagefläche bereitstellen kann. Darüber hinaus kann die Auflageplatte mindestens ein, vorzugsweise mehrere Löcher aufweisen, durch die das mindestens eine Bewegungs - und / oder Kontaktelement oder ein herausgelöstes Puzzleteil bewegt werden können, wobei insbesondere jedem Loch ein Bewegungs - und / oder Kontaktelement zugeordnet sein kann.

Das mindestens eine Bewegungs - und / oder Kontaktelement kann insbesondere mit einer Bewegungselementhalterung, in der es aufgenommen ist, relativ zum zu vereinzelnden Puzzle quer zur Richtung der Bewegung beim Herauslösen eines Puzzleteils aus dem zu vereinzelnden Puzzle in zumindest einer, vorzugsweise in zwei quer zueinander verlaufenden Richtungen bewegbar sein, um die verschiedenen Puzzleteile zu dem jeweiligen Bewegungs - und / oder Kontaktelement zu bringen. In gleicher Weise kann auch das Aufnahmeelement relativ zum Puzzle beweglich sein.

Umgekehrt kann die Vorrichtung auch eine Puzzlebewegungseinrichtung umfassen, mit der das zu vereinzelnde Puzzle oder Teile eines Restpuzzles relativ zu einer Bewegungselementhalterung und / oder zum Aufnahmeelement bewegbar, insbesondere auf dem Aufnahmeelement verschiebbar ist.

Die Vorrichtung kann ferner eine Puzzleteilaufnahmevorrichtung zur Aufnahme eines einzelnen oder mehrerer herausgelöster Puzzleteile aufweisen. Die Puzzleteilaufnahmevorrichtung kann eine Greif - oder Saugvorrichtung für mindestens ein Puzzleteil oder vorzugsweise alle Puzzleteile umfassen. Außerdem kann ein Aufnahmebehälter, insbesondere ein zylindrischer Aufnahmebehälter mit einem an die Puzzleteile angepassten Durchmesser oder ein Aufnahmebehälter mit Gitter - oder Lochwänden vorgesehen sein. Die Dimensionen bzw. der Durchmesser des Aufnahmebehälters können so an die Puzzleteile angepasst sein, dass die Puzzleteile sich im Aufnahmebehälter nicht verdrehen oder verkippen können, sodass im Aufnahmebehälter ein Stapel gebildet werden kann. Vorzugsweise kann der Aufnahmeraum im Aufnahmebehälter durch einen verfahrbaren Kolben in seinen Dimensionen einstellbar ist. Die Gitter - oder Lochwände des Aufnahmebehälters ermöglichen ein Absaugen von Staub, der beim Trennen der Puzzleteile entstanden ist.

Die Vorrichtung kann weiterhin eine Betätigungseinrichtung zur Betätigung des oder der Bewegungselemente aufweisen, die vorzugsweise ein oder mehrere, den Bewegungselementen zugeordnete Betätigungselemente aufweist, die insbesondere in einer Richtung quer zur Richtung der Bewegung beim Herauslösen eines Puzzleteils an fest vorgegebenen Positionen angeordnet sind.

### KURZBESCHREIBUNG DER FIGUREN

Die beigefügten Zeichnungen zeigen in rein schematischer Weise in
- Figur 1: einen Ausschnitt einer Draufsicht auf ein Aufnahmeelement einer erfindungsgemäßen Vorrichtung zur Vereinzelung von Puzzleteilen in Form einer Platte mit Vorsprüngen und Vertiefungen
- Figur 2: eine seitliche Schnittansicht durch eine erfindungsgemäße Vorrichtung mit Bewegungselement und Aufnahmeelement in Form von Platten mit Vorsprüngen und Vertiefungen,
- Figur 3: eine seitliche Schnittansicht durch einen Teil einer Vorrichtung gemäß Figur 2 nach einem Vereinzelungsvorgang,
- Figur 4: eine seitliche Schnittansicht ähnlich der Figur 2, wobei jedoch die Vorsprünge und Vertiefungen zur Vereinzelung von Teilsegmenten mit mehreren Puzzleteilen des Puzzles dimensioniert sind,
- Figur 5: eine Draufsicht auf das Aufnahmeelement einer Vorrichtung gemäß Figur 4,
- Figur 6: eine Draufsicht auf das Bewegungselement einer Vorrichtung gemäß Figur 4,
- Figur 7: eine seitliche Schnittansicht durch eine weitere Ausführungsform einer erfindungsgemäßen Vorrichtung zur Vereinzelung von Puzzleteilen eines Puzzles,
- Figur 8: eine Darstellung einer Anordnung einer Lochplatte gemäß einer Vorrichtung ähnlich der Vorrichtung aus Figur 7 in Bezug zu einem zu vereinzelnden Puzzle,
- Figur 9: eine seitliche Schnittansicht eines Teils einer weiteren Ausführungsform einer erfindungsgemäßen Vorrichtung zur Vereinzelung von Puzzleteilen und in
- Figur 10: eine seitliche Schnittansicht eines Teils noch einer weiteren Ausführungsform einer erfindungsgemäßen Vorrichtung zur Vereinzelung von Puzzleteilen.

### AUSFÜHRUNGSBEISPIELE

Weitere Vorteile, Kennzeichen und Merkmale der vorliegenden Erfindung werden bei der nachfolgenden detaillierten Beschreibung der Ausführungsbeispiele ersichtlich. Allerdings ist die Erfindung nicht auf diese Ausführungsbeispiele beschränkt.

Die Figur 1 zeigt einen Ausschnitt einer Draufsicht auf ein Aufnahmeelement einer erfindungsgemäßen Vorrichtung zur Vereinzelung von Puzzleteilen in Form einer Platte mit Vorsprüngen und Vertiefungen, während in Figur 2 eine seitliche Schnittansicht einer entsprechenden Vorrichtung zu sehen ist. In Figur 2 ist das zu vereinzelnde Puzzle 1 mit einer Vielzahl an Puzzleteilen 3 zu sehen. Das Puzzle 1 besteht aus einer Trägerplatte, auf welche ein Bild 2 aufkaschiert oder aufgedruckt ist. Das Puzzle 1 in Figur 2 ist bereits durch einen Schneid - oder Stanzvorgang in die Vielzahl von Puzzleteilen 3 unterteilt, wobei jedoch durch die formschlüssige Verbindung der Puzzleteile 3 untereinander weiterhin eine Verbindung der Puzzleteile in Richtungen in der Bildebene vorliegt. Zudem kann es beim Schneid - oder Stanzvorgang vorkommen, dass keine vollständige Trennung vorliegt, sondern weiterhin eine dünne stoffschlüssige Verbindung durch das Trägermaterial vorliegt.

Die Figur 2 zeigt eine seitliche Schnittansicht durch eine erste Ausführungsform einer erfindungsgemäßen Vorrichtung zur Vereinzelung von Puzzleteilen 3 eines Puzzles 1. Die in Figur 2 gezeigte Vorrichtung weist ein Aufnahmeelement 4 in Form einer Platte mit Vorsprüngen 6 und Vertiefungen 7 auf sowie ein Bewegungselement 5, welches ebenfalls Vorsprünge 6 und Vertiefungen 7 aufweist, die komplementär zu den Vorsprüngen 6 und Vertiefungen 7 des Aufnahmeelements 4 sind. Die Vorsprünge des Aufnahmeelements 4 weisen Auflageflächen 9 auf, die zur Auflage des zu vereinzelnde Puzzles 1 dienen. Die Vorsprünge 6 des Bewegungselements 5 stellen Kontaktelemente dar, die Kontaktflächen 8 aufweisen, die in Kontakt mit den aus dem Puzzle 1 herauszulösenden Puzzleteilen 3 gelangen, wenn das Bewegungselement 5 in Richtung des Aufnahmeelements 4 bewegt wird, um einen Vereinzelungsvorgang durchzuführen. Durch eine Bewegung des Bewegungselements 5 in Richtung des Aufnahmeelements 4 drücken die Kontaktflächen 8 der Vorsprünge 6 des Bewegungselements 5 Teile der Puzzleteile 3 aus dem Puzzle 1 in die Vertiefungen 7 des Aufnahmeelements 4, sodass die Puzzleteile 3 vereinzelt werden.

Da, wie in der Figur 1 dargestellt ist, die Vorsprünge 6 und Vertiefungen 7 entsprechend der Puzzleteile 3 des zu vereinzelnde Puzzles 1 zueinander abwechselnd angeordnet sind, werden sämtliche Puzzleteile 3 des zu vereinzelnden Puzzles 1 mit einer einzigen Bewegung des Bewegungselements 5 in Richtung des Aufnahmeelements 4 voneinander getrennt und in definierte Positionen gebracht.

In der Figur 1 ist für ein Puzzle 1, in dem die Puzzleteile 3 in einer Vielzahl von Zeilen A, B, C, D.. und Spalten A, B, C, D.. angeordnet sind, in einer Draufsicht auf das zugehörige Aufnahmeelement 4 zu erkennen, dass beispielsweise das Puzzleelement in der Zeile B und der Spalte B als Vorsprung 6 ausgebildet ist, während das benachbarte Puzzleelement in Zeile B und Spalte C als Vertiefung ausgebildet ist. Entsprechend sind auch die Puzzleelemente in Zeile A, Spalte B, Zeile B, Spalte A und Zeile C, Spalte B als Vertiefungen ausgebildet, während beispielsweise das Puzzleelement in Zeile C und Spalte C wiederum als Vorsprung ausgebildet ist. Selbstverständlich können jedoch auch sog. Random - Cut - Puzzles ohne Zeilen - und Spaltenstruktur entsprechend vereinzelt werden.

Die Figur 3 zeigt in einer Seitenansicht die Situation nach einem Vereinzelungsvorgang mit einer Vorrichtung gemäß Figur 2. Wie der Figur 3 zu entnehmen ist, befindet sich ein Teil der Puzzleteile 3 in den Vertiefungen 7 des Aufnahmeelements 4, während der andere Teil der Puzzleteile 3 auf den Vorsprüngen 6 bzw. Auflageflächen 9 liegt, sodass alle Puzzleteile 3 nach einem einzigen Bewegungsvorgang zur Vereinzelung der Puzzleteile 3 getrennt voneinander vorliegen und in definierter Weise weiter verarbeitet werden können.

In der Figur 3 ist schematisch dargestellt, dass eine Puzzleteilaufnahmevorrichtung beispielsweise eine Vielzahl von Saugdüsen 10 umfassen kann, vorzugsweise genau so viele Saugdüsen 10, wie vereinzelte Puzzleteile 3, sodass mehrere Puzzleteile 3 oder vorzugsweise alle Puzzleteile 3 gleichzeitig durch die Puzzleteilaufnahmevorrichtung bzw. die Saugdüsen 10 aufgenommen und weiter verarbeitet werden können. Beispielsweise können die von der Puzzleteilaufnahmevorrichtung gehaltenen Puzzleteile 3 einzeln nacheinander durch entsprechendes Schalten der Saugdüsen 10 an einem gewünschten Ort wieder abgelegt werden oder es können mehrere Puzzleteile 3 gleichzeitig wieder abgelegt werden, je nachdem wie die Saugdüsen 10 geschaltet werden.

Die Figur 4 zeigt eine weitere Ausführungsform einer erfindungsgemäßen Vorrichtung zur Vereinzelung von Puzzleteilen 3, die im Wesentlichen identisch zu der Vorrichtung der Figur 2 ist. Allerdings sind die Dimensionen der seitlichen Ausdehnung der Vorsprünge 6 und Vertiefungen 7, also die Dimensionen in Richtungen parallel zur Bildebene des Puzzles 1 anders dimensioniert, sodass eine Vertiefung 7 des Aufnahmeelements 4 mehrere Puzzleteile 3 bzw. ein Teilsegment des zu vereinzelnden Puzzles 1, welches beispielsweise mehrere entlang der Zeilen und Spalten eines Puzzles 1 nebeneinanderliegende Puzzleteile 3 umfasst, aufnehmen kann, sodass das zu vereinzelnde Puzzle 1 segmentweise vereinzelt wird. Die vereinzelten Teilsegmente des Puzzles 1 müssen dann entsprechend weiter vereinzelt werden, falls dies gewünscht ist, wobei erfindungsgemäße Vorrichtungen oder Vorrichtungen bzw. Verfahren nach dem Stand der Technik eingesetzt werden können.

Die Figuren 5 und 6 zeigen entsprechende Draufsichten auf das Aufnahmeelement 4 (Figur 5) und das Bewegungselement 5 (Figur 6) einer Vorrichtung gemäß der Figur 4. Den Figuren 5 und 6 ist zu entnehmen, dass die entsprechenden Vorsprünge 6 in einer einfachen Grundform gestaltet sein können, wie beispielsweise in der Form der gezeigten Rechtecke bzw. Quadrate, und nicht den einzelnen Puzzleteilen 3 nachempfunden werden müssen, wie bei dem Aufnahmeelement 4 bzw. Bewegungselement 5 der Vorrichtung gemäß Figur 2. Eine derartige Gestaltung ist jedoch auch für eine Vorrichtung zur Vereinzelung jeweils einzelner Puzzleteile 3 gemäß der Ausführungsform der Figur 2 denkbar. Ähnlich wie bei der Vorrichtung, die in den Figuren 4 bis 6 zur segmentweisen Vereinzelung der Puzzleteile 3 dargestellt ist, müssen die Vorsprünge 6 des Aufnahmeelements 4 und des Bewegungselements 5 lediglich kleinere Dimensionen als die komplementären Vertiefungen aufweisen, wie dies mit den gestrichelten Linien in der Figur 5 dargestellt ist, um die Randbereiche der herauszulösenden Puzzleteile 3 zu schützen, sodass diese nicht durch Vorsprünge 6 und Vertiefungen 7 geschert werden.

Die Figur 7 zeigt eine seitliche Schnittansicht einer weiteren Ausführungsform einer erfindungsgemäßen Vorrichtung zur Vereinzelung von Puzzleteilen 3. Bei der Vorrichtung gemäß der Figur 7 ist das zu vereinzelnde Puzzle 1 mit einer Vielzahl von Puzzleteilen 3 auf einer Lochplatte 11 gelagert, wobei die Lochplatte 11 mindestens ein, vorzugsweise mehrere Löcher 17 aufweist.

Darüber hinaus ist bei der Vorrichtung gemäß Figur 7 eine Bewegungselementhalterung 12 vorgesehen, in welcher mindestens ein, vorzugsweise mehrere Bewegungselemente in Form von Stempeln 13 angeordnet sind. Die Stempel 13 umfassen einen Schaft 14 und einen Stempelfuß 15 und sind gemäß dem Doppelpfeil quer, insbesondere senkrecht zur Puzzleebene bzw. zur Bildebene des Puzzles 1 beweglich. Beispielsweise kann eine lineare Führung für den Schaft 14 des Stempels 13 in der Bewegungselementhalterung 12 vorgesehen sein. Die Bewegungselementhalterung 12 weist weiterhin einen Fixierring 16 auf, der ebenfalls gemäß dem Doppelpfeil quer bzw. senkrecht zur Puzzleebene bzw. Bildebene des Puzzles 1 bewegbar ist.

Befindet sich ein zu vereinzelndes Puzzle 1 auf der Lochplatte 11, so kann der Stempel 13 in Richtung der Lochplatte 11 verfahren werden und dadurch mit dem Stempelfuß 15 das Puzzleteil 3 aus dem Puzzle 1 herausdrücken, sodass das Puzzleteil 3 durch das Loch 17 nach unten fällt. Selbstverständlich ist auch die umgekehrte Anordnung und Bewegungsrichtung denkbar, sodass ein Stempel das Puzzleteil 3 nach oben herausdrückt.

Unterhalb des Lochs 17 sind ein Trichter 20 sowie ein Aufnahmebehälter 18 angeordnet, in welchen das herausgelöste Puzzleteil 3 fällt. Wenn der Trichter 20 und der Aufnahmebehälter 18 so dimensioniert sind, dass sie lediglich einen Durchmesser oder eine maximale Dimension in einer Richtung parallel zur Puzzleebene aufweisen, die geringfügig größer als die herauszulösen Puzzleteile 3 sind, so wird sich das Puzzleteile 3 beim Herunterfallen nicht verdrehen oder verkannten und die Puzzleteile 3 können in einem Stapel im Aufnahmebehälter 18 gesammelt werden. Dies kann noch dadurch unterstützt werden, dass der Aufnahmeraum des Aufnahmebehälters 18 bzw. die Fallhöhe der Puzzleteile 3 durch einen im Aufnahmebehälter 18 verfahrbaren Kolben 19 so verändert werden können, dass die Fallhöhe möglichst gering ist, sodass das Puzzleteil 3 keine Möglichkeit hat, zu kippen oder sich zu verdrehen.

Um zu verhindern, dass beim Herausdrücken eines Puzzleteils 3 durch den Stempelfuß 15 eines Stempels 13 die benachbarten Puzzleteile 3 kippen oder verrutschen, weist die Bewegungselementhalterung 12 den Fixierring 16 auf, mit dem die benachbarten Puzzleteile 3 während des Herauslösens der Puzzleteile 3 fixiert werden.

Die Vereinzelung der Puzzleteile 3 des zu vereinzelnden Puzzles 1 kann bei dieser Vorrichtung gemäß Figur 7 nun so erfolgen, dass das zu vereinzelnde Puzzle 1 mit einer Puzzlebewegungseinrichtung relativ zu dem oder den Stempeln 13 verschoben wird, sodass nacheinander verschiedene Puzzleteile 3 aus dem Puzzle 1 herausgelöst werden können. Die Puzzlebewegungsrichtung weist bei der gezeigten Ausführungsform eine Saugvorrichtung 21 mit einer oder mehreren Saugdüsen zum Fixieren und / oder Anheben des zu vereinzelnden Puzzles 1 sowie einen Klemmschieber 28 zum seitlichen Verklemmen und Schieben des Puzzles 1 auf, wobei die Saugvorrichtung 21 und der Klemmschieber 28 in Richtungen parallel zur Puzzleebene bzw. Bildebene des Puzzles 1 verschiebbar sind, sodass sämtliche Puzzleteile 3 des zu vereinzelnden Puzzles 1 unterhalb des oder die Stempel 13 gelangen können.

Beispielsweise kann bei einem Puzzle mit 1000 Puzzleteilen 3 eine Lochplatte 11 mit 40 Löchern 17 sowie eine Bewegungselementhalterung 12 mit 40 Stempeln 13 vorgesehen sein, sodass gleichzeitig bei einem Bewegungsvorgang zum Herauslösen von Puzzleteilen 3 aus dem zu vereinzelnden Puzzle 1 40 Puzzleteile 3 herausgelöst und in entsprechende Aufnahmebehälter 18 überführt werden können. Nach dem Herauslösen der ersten 40 Puzzleteile 3 wird das Puzzle 1 relativ zu den 40 Stempeln 13 und den 40 Löchern 17 verschoben, beispielsweise entlang einer Zeile oder einer Spalte des Puzzles 1, sodass die jeweiligen benachbarten Puzzleteile 3 herausgelöst werden können. Durch 25 aufeinanderfolgende Herauslösebewegungen der Stempel 13 und entsprechende rastermäßige Verschiebung des Puzzles 1 relativ zu den Stempeln 13 und den Löchern 17 können somit sämtliche Puzzleteile 3 des Puzzles 1 vereinzelt werden. Selbstverständlich stellt die Beschreibung mit 40 Stempeln und 40 Löchern der Lochplatte 11 lediglich ein Beispiel dar und für den Fachmann ist selbstverständlich, dass das Grundprinzip auf eine unterschiedliche Anzahl von Stempeln 13, Löchern 17 und Puzzleteilen 3 eines Puzzles 1 angepasst werden kann. In Figur 8 ist eine Draufsicht auf ein Puzzle 1 mit der Darstellung von Löchern 17 einer darunter angeordneten Lochplatte 11 zur Verdeutlichung des Prinzips dargestellt, wobei die gezeigten Doppelpfeile die Bewegung des Puzzles 1 relativ zu den Löchern 17 andeuten.

Die Figur 9 zeigt einen Teil einer weitere Ausführungsform einer erfindungsgemäßen Vorrichtung, bei welcher die Stempelfüße 15 mit den Kontaktflächen 8 nahezu vollflächig die Fläche des zu vereinzelnden Puzzles 1 überdecken, sodass die Stempelfüße 15 eng benachbart zueinander vorliegen und sich auch gegenseitig berühren können. Entsprechend ist für jedes herauszulösende Puzzleteile 3 ein individuell betätigtbarer Stempel 13 vorgesehen, sodass beliebig jedes einzelne Puzzleteil in gewünschter Weise aus dem Puzzle 1 herausgelöst werden kann, ohne das Puzzle 1 relativ zu den Stempeln13 verschieben zu müssen.

Bei der in Figur 9 gezeigten Ausführungsform, sind die beweglichen Stempel 13 durch Federelemente 23, wie beispielhaft an einem Stempel 13 gezeigt, in einer Position in der Bewegungselementhalterung 12 vorgespannt, in der das Puzzleteile 3 nicht aus dem Puzzle 1 herausgelöst werden kann.

Darüber hinaus weisen die Stempel 13 jeweils an dem dem Stempelfuß 15 gegenüberliegenden Ende des Schafts 14 eine Druckplatte 22 auf, über die der Stempel 13 betätigt werden kann.

Um eine Anpassung der Stempel an Variationen im zu vereinzelnden Puzzle 1 zu ermöglichen, können die Stempel 13 in Richtungen parallel zur Puzzleebene bzw. Bildebene des Puzzles 1 verstellbar ausgeführt sein, wie die Doppelpfeile in Figur 9 andeuten.

Um bei dem vollflächigen Vorsehen der Kontaktflächen 8 der Stempelfüße 15 den gegenseitigen Verschleiß zu minimieren und zu verhindern, dass Stempel 13 verklemmen, können die Stempelfüße 15 entsprechend der Ausführungsform der Figur 9 an ihrem seitlichen Umfangsrand ein elastisches Material aufweisen.

Der Figur 9 ist weiterhin zu entnehmen, dass die Bewegungselementhalterung 12 und die darin verfahrbar angeordneten Stempel 13 so ausgebildet sein können, dass ein Stempel 13, der betätigt worden ist und ein entsprechendes Puzzleteile 3 herausgelöst hat, zunächst nicht in seine Ursprungsposition zurückkehrt, sondern zumindest teilweise in der ausgefahrenen Position zum Herauslösen des Puzzleteils 3 verbleibt, um dadurch in der Lücke 25 des Puzzles 1 zu verbleiben und so eine seitliche Fixierung des Puzzles 1 zu bewirken.

Die Figur 10 zeigt noch eine weitere Ausführungsform einer erfindungsgemäßen Vorrichtung zur Vereinzelung eines Puzzles 1. Die in Figur 10 gezeigte Vorrichtung ist ähnlich der Vorrichtung aus Figur 9, wobei jedoch zusätzlich eine Betätigungseinrichtung 26 zur Betätigung der Stempel 13 vorgesehen ist. Die Betätigungseinrichtung 26 weist eine Vielzahl von Betätigungselementen 27 entsprechend der Anzahl der Stempel 13 auf, wobei jedoch auch weniger Betätigungselemente 27 vorgesehen sein können, wenn diese gleichzeitig mehrere Stempel 13 bewegen können. Beispielsweise kann bei der Verwendung einer Lochplatte mit 40 Löchern ein Betätigungselement 27 für 40 Stempel 13, sodass gleichzeitig die Stempel 13, unter denen die Löcher angeordnet sind, bewegt werden, um die Puzzleteile herauszulösen.

Die Betätigungselemente 27 sind ähnlich wie die Stempel 13 in einer Richtung quer zur Puzzleebene bzw. Bildebene des Puzzles 1 bewegbar, sodass die Betätigungselemente 27 auf die Druckplatten 22 der Stempel 13 drucken können und diese dadurch entsprechend bewegen. Die Betätigungselemente 27 sind an fest vorgegebenen Positionen in der Betätigungseinrichtung 26 entsprechend einer festen Gitterstruktur angeordnet. Demgegenüber sind die Stempel 13 der Bewegungselementhalterung 12 mit ihren Stempelfüßen 15 und der Positionierung der Schäfte 14 in der Bewegungselementhalterung 12 an die Gestaltung der Puzzleteile 3 des zu vereinzelnden Puzzles 1 angepasst. Entsprechend ist die Vorrichtung gemäß Figur 10 so aufgebaut, dass unterschiedliche Bewegungselementhalterungen 12 angepasst an unterschiedliche zu vereinzelnde Puzzles 1 eingesetzt werden können, während die Betätigungseinrichtung 26 universell für alle unterschiedlichen Bewegungselementhalterung 12 Verwendung finden kann. In der Figur 10 ist durch die gestrichelten Linien beispielhaft dargestellt, wie der Schaft 14 eine Stempels 13 versetzt zur Längsachse eines Betätigungselements 27 angeordnet sein kann, um eine optimale Position für den Stempelfuß 15 zum Herausbewegen des Puzzleteils 3 aus dem Puzzle 1 zu erhalten.

Obwohl die vorliegende Erfindung anhand der Ausführungsbeispiele detailliert beschrieben worden ist, ist für den Fachmann selbstverständlich, dass die Erfindung nicht auf diese Ausführungsbeispiele beschränkt ist, sondern dass vielmehr Abwandlungen in der Weise möglich sind, dass einzelne Merkmale weggelassen oder andersartige Kombinationen von Merkmalen verwirklicht werden können, ohne dass der Schutzbereich der beigefügten Ansprüche verlassen wird. Insbesondere schließt die vorliegende Offenbarung sämtliche Kombinationen der in den verschiedenen Ausführungsbeispielen gezeigten Einzelmerkmale mit ein, sodass einzelne Merkmale, die nur in Zusammenhang mit einem Ausführungsbeispiel beschrieben sind, auch bei anderen Ausführungsbeispielen oder nicht explizit dargestellten Kombinationen von Einzelmerkmalen eingesetzt werden können.

### BEZUGSZEICHENLISTE

- 1: Puzzle
- 2: Bild
- 3: Puzzleteil
- 4: Aufnahmeelement
- 5: Bewegungselement
- 6: Vorsprung
- 7: Vertiefung
- 8: Kontaktfläche
- 9: Auflagefläche
- 10: Saugdüsen
- 11: Lochplatte
- 12: Bewegungselementhalterung
- 13: Stempel
- 14: Schaft
- 15: Stempelfuß
- 16: Fixierungsring
- 17: Loch
- 18: Aufnahmebehälter
- 19: Kolben
- 20: Trichter
- 21: Saugvorrichtung
- 22: Druckplatte
- 23: Feder
- 24: elastischer Rand
- 25: Lücke
- 26: Betätigungseinrichtung
- 27: Betätigungselement
- 28: Klemmschieber
- A, B, C..: Zeilen und Spalten

## Patentansprüche

1. Verfahren zur Herstellung eines Puzzles (1), welches eine Vielzahl von Puzzleteilen (3) umfasst, die zusammengesetzt das Puzzle ergeben, wobei bei dem Verfahren ein Bild (2) auf einer Trägerplatte aufkaschiert oder aufgedruckt wird, sodass das Bild eine Bildebene auf der Trägerplatte definiert, und die Puzzleteile (3) aus der bedruckten oder kaschierten Trägerplatte ausgestanzt werden, oder wobei die Trägerplatte gestanzt wird und auf die gestanzte Trägerplatte ein Bild (2) aufgedruckt wird, sodass das Bild eine Bildebene auf der Trägerplatte definiert,
**dadurch gekennzeichnet, dass**
die Puzzleteile (3) aus der gestanzten Trägerplatte in vorbestimmter Weise durch eine kontrollierte Bewegung von mindestens einem Puzzleteil (3) quer zur Bildebene herausgelöst und vereinzelt werden, sodass die Puzzleteile nach der Vereinzelung in definierter Art und Weise vorliegen.

2. Verfahren nach Anspruch 1,
**dadurch gekennzeichnet, dass**
die kontrollierte Bewegung senkrecht zur Bildebene erfolgt.

3. Verfahren nach Anspruch 1 oder 2,
**dadurch gekennzeichnet, dass**
ein oder mehrere Puzzleteile (3) gleichzeitig und / oder zeitlich hintereinander aus der gestanzten Trägerplatte herausgelöst werden, insbesondere bis zur Hälfte der Puzzleteile des Puzzles gleichzeitig aus der gestanzten Trägerplatte herausgelöst oder alle Puzzleteile gleichzeitig vereinzelt werden.

4. Verfahren nach einem der vorhergehenden Ansprüche,
**dadurch gekennzeichnet, dass**
für das Puzzle mehrere Teilsegmente definiert werden, wobei jedes Teilsegment bestimmte Puzzleteile (3) umfasst und für alle Teilsegmente gleichzeitig jeweils mindestens ein Puzzleteil (3) aus der gestanzten Trägerplatte herausgelöst wird oder alle Puzzleteile (3) eines oder mehrerer Teilsegmente gleichzeitig aus der gestanzten Trägerplatte herausgelöst werden, wobei insbesondere bei einem herausgelösten Teilsegment eine weitere Vereinzelung der Puzzleteile des Teilsegments nach dem vorliegenden Verfahren oder einem anderen Verfahren erfolgt.

5. Verfahren nach Anspruch 4,
**dadurch gekennzeichnet, dass**
die Puzzleteile (3) eines Teilsegments durch mindestens eine Eigenschaft der Puzzleteile (3) definiert ist, die aus einer Anzahl von Eigenschaften ausgewählt ist, die die Zugehörigkeit zu einer oder mehrere Zeilen des Puzzles, die Zugehörigkeit zu einem Teil einer oder mehrerer Zeilen des Puzzles, die Zugehörigkeit zu einer oder mehreren Spalten des Puzzles, die Zugehörigkeit zu einem Teil einer oder mehrerer Spalten des Puzzles, die Zugehörigkeit zu einem beliebigen örtlichen Bereich des Puzzles, eine oder mehrere Grundfarben oder Farbbestandteile der Puzzleteile, Randteile des Puzzles, Anzahl von Einbuchtungen oder Vorsprünge der Puzzleteile und Kombinationen davon umfasst.

6. Verfahren nach einem der vorhergehenden Ansprüche,
**dadurch gekennzeichnet, dass**
mindestens ein zu dem herauszulösenden Puzzleteil (3) benachbartes Puzzleteil oder alle zu dem herauszulösenden Puzzleteil benachbarten Puzzleteile oder alle zu dem herauszulösenden Puzzleteil benachbarten Puzzleteile, die eine gemeinsame Schnittlinie aufweisen, während der Bewegung des herauszulösenden Puzzleteils fixiert werden.

7. Verfahren nach einem der vorhergehenden Ansprüche,
**dadurch gekennzeichnet, dass**
die kontrollierte Bewegung zum Herauslösen des mindestens einen Puzzleteils (3) eine lineare translatorische Bewegung ist, insbesondere eine Schiebe - oder Ziehbewegung.

8. Verfahren nach einem der vorhergehenden Ansprüche,
**dadurch gekennzeichnet, dass**
die herausgelösten Puzzleteile (3) nach dem Herauslösen aus der gestanzten Trägerplatte in einer gemeinsamen Ebene angeordnet sind, die insbesondere parallel versetzt zur Bildebene der nicht bewegten Puzzleteile ist.

9. Verfahren nach einem der vorhergehenden Ansprüche,
**dadurch gekennzeichnet, dass**
im Anschluss an die kontrollierte Bewegung zum Herauslösen des mindestens einen Puzzleteils (3) das mindestens eine Puzzleteil (3) in einem Aufbewahrungsbehälter (18) abgelegt wird.

10. Verfahren nach einem der Ansprüche 4 bis 9,
**dadurch gekennzeichnet, dass**
die Puzzleteile (3) eines Teilsegments in einem gemeinsamen Aufbewahrungsbehälter (18) abgelegt und / oder gestapelt werden.

11. Vorrichtung zur Vereinzelung von Puzzleteilen eines Puzzles (1) mit einer Vielzahl von Puzzleteilen (3), insbesondere zur Durchführung des Verfahrens nach einem der vorhergehenden Ansprüche, wobei die Vorrichtung ein Aufnahmeelement (4) für das Puzzle aus untereinander verbundenen Puzzleteilen (3) und mindestens ein Bewegungselement (5) umfasst,
**dadurch gekennzeichnet, dass**
das mindestens eine Bewegungselement (5,13) so relativ zum Aufnahmeelement (4,11) beweglich ist, dass mindestens ein Kontaktelement (6,15) in Kontakt mit mindestens einem Puzzleteil (3) gelangt und das Puzzleteil mit dem Kontaktelement (6,15) quer zum Aufnahmeelement (4,11) bewegt wird, sodass das mindestens eine Puzzleteil (3) aus dem Puzzle (1) herausgelöst und vereinzelt wird, sodass die Puzzleteile nach der Vereinzelung in definierter Art und Weise vorliegen.

12. Vorrichtung nach Anspruch 11,
**dadurch gekennzeichnet, dass**
das Bewegungselement (5) eine Platte ist, die an einer Seite mehrere Vorsprünge (6) und Vertiefungen (7) aufweist, insbesondere bis zur Hälfte der Vielzahl der zu vereinzelnden Puzzleteile, wobei die Vorsprünge (6) die Kontaktelemente darstellen, und dass das Aufnahmeelement (4) eine Platte mit zum Bewegungselement (5) komplementäre Vorsprüngen (6) und Vertiefungen (7) ist, wobei die Vorsprünge (6) ein Auflager für das zu vereinzelnde Puzzle darstellen, sodass, wenn das zu vereinzelnde Puzzle auf dem Aufnahmeelement (4) angeordnet ist und das Bewegungselement (5) in Richtung Aufnahmeelement (4) bewegt wird, ein oder mehrere Puzzleteile (3) durch jeden Vorsprung (6) des Bewegungselements in die komplementäre Vertiefung (7) des Aufnahmeelements (4) gedrückt werden.

13. Vorrichtung nach Anspruch 12,
**dadurch gekennzeichnet, dass**
jede Vertiefung (7) oder jeder Vorsprung (6) mindestens einem Puzzleteil (3) und / oder einem Teilsegment aus mehreren Puzzleteilen (3) des zu vereinzelnden Puzzles (1) entspricht.

14. Vorrichtung nach Anspruch 11,
**dadurch gekennzeichnet, dass**
das Bewegungselement (13) ein bewegbares Druck - und / oder Zugelement, insbesondere ein Stempel und / oder ein Saugelement ist.

15. Vorrichtung nach Anspruch 11 oder 14,
**dadurch gekennzeichnet, dass**
das Kontaktelement (15) eine Druckfläche eines Druckelements, insbesondere die Stempelfläche eines Stempels (13), oder die Kopplungsfläche eines Zugelements, insbesondere die Saugdüse eines Saugelements ist.

16. Vorrichtung nach einem der Ansprüche 11, 14 oder 15,
**dadurch gekennzeichnet, dass**
die Vorrichtung mehrere Bewegungs - und Kontaktelemente (13,15) umfasst, die gleichzeitig bewegbar sind, sodass mehrere Puzzleteile (3) gleichzeitig aus dem zu vereinzelnden Puzzle herausgelöst werden können, wobei insbesondere die Bewegungs - und Kontaktelemente (13,15) so in einer Bewegungselementhalterung (12) angeordnet sind, dass ein oder mehrere Bewegungs - und Kontaktelemente (13,15), die gleichzeitig bewegbar sind, in jeweils einem Abschnitt der Bewegungselementhalterung angeordnet sind, wobei jeder Abschnitt einem Teilsegment des zu vereinzelnden Puzzles (1) entspricht.

17. Vorrichtung nach einem der Ansprüche 11, 14 bis 16,
**dadurch gekennzeichnet, dass**
die Vorrichtung für jedes Puzzleteil (3) oder jedes Teilsegment des zu vereinzelnden Puzzles (1) jeweils ein Bewegungs - und Kontaktelement (13,15) aufweist.

18. Vorrichtung nach einem der Ansprüche 11, 14 bis 17,
**dadurch gekennzeichnet, dass**
die Kontaktelemente (15) so in einer Bewegungselementhalterung angeordnet sind, dass die Kontaktelemente (15) nahezu vollständig die Fläche des zu vereinzelnden Puzzles (1) überdecken, wobei die Kontaktelemente (15) zumindest teilweise seitlich gegeneinander anliegen und / oder in ihrem Umfangsbereich elastisch verformbar ausgebildet sind.

19. Vorrichtung nach einem der Ansprüche 11, 14 bis 18,
**dadurch gekennzeichnet, dass**
die Bewegungs - und / oder Kontaktelemente (13,15) so in einer Bewegungselementhalterung (12) angeordnet sind, dass die Bewegungs - und / oder Kontaktelemente (13,15) quer zur Richtung der Bewegung beim Herauslösen eines Puzzleteils (3) aus dem zu vereinzelnden Puzzle (1) in zumindest einer, vorzugsweise in zwei quer zueinander verlaufenden Richtungen innerhalb der Bewegungselementhalterung (12) verschiebbar sind.

20. Vorrichtung nach einem der Ansprüche 11 bis 19,
**dadurch gekennzeichnet, dass**
das Kontaktelement (6,15) eine Kontaktfläche (8) aufweist, die auf die Größe des oder der zugeordneten Puzzleteile (3) oder Teilsegmente des zu vereinzelnden Puzzles angepasst ist.

21. Vorrichtung nach einem der Ansprüche 11 bis 20,
**dadurch gekennzeichnet, dass**
die Vorrichtung eine Fixierungseinrichtung aufweist, die zur Fixierung der benachbart zu einem herauszulösenden Puzzleteil (3) angeordneten Puzzleteile (3), die nicht herausgelöst werden sollen, dient, wobei die Fixierungseinrichtung insbesondere einen Klemmring oder - rahmen (16) umfasst, mit dem das oder die zu fixierenden Puzzleteile (3) gegen das Aufnahmeelement (11) geklemmt werden können.

22. Vorrichtung nach einem der Ansprüche 11 bis 21,
**dadurch gekennzeichnet, dass**
mindestens ein Bewegungs - und / oder Kontaktelement (13,15) so ausgebildet ist, dass es eine Fixierstellung aufweist, in der es ein oder mehrere Puzzleteile (3) seitlich und / oder in Richtung der Bewegung beim Herauslösen fixiert.

23. Vorrichtung nach einem der Ansprüche 11 bis 22,
**dadurch gekennzeichnet, dass**
das Aufnahmeelement eine Auflageplatte (11) zur Auflage des zu vereinzelnden Puzzles aufweist, wobei die Auflageplatte insbesondere mindestens ein, vorzugsweise mehrere Löcher (17) aufweist, durch das oder die das mindestens eine Bewegungs - und / oder Kontaktelement (13,15) oder ein herausgelöstes Puzzleteil (3) bewegt werden kann, wobei insbesondere jedem Loch (17) ein Bewegungs - und / oder Kontaktelement (13,15) zugeordnet ist.

24. Vorrichtung nach einem der Ansprüche 11 bis 23,
**dadurch gekennzeichnet, dass**
das mindestens eine Bewegungs - und / oder Kontaktelement (13,15), insbesondere mit einer Bewegungselementhalterung (12), in der es aufgenommen ist, und / oder das Aufnahmeelement (11) relativ zum zu vereinzelnden Puzzle quer zur Richtung der Bewegung beim Herauslösen eines Puzzleteils aus dem zu vereinzelnden Puzzle (1) in zumindest einer, vorzugsweise in zwei quer zueinander verlaufenden Richtungen bewegbar ist.

25. Vorrichtung nach einem der Ansprüche 11 bis 24,
**dadurch gekennzeichnet, dass**
die Vorrichtung eine Puzzlebewegungseinrichtung umfasst, mit der das zu vereinzelnde Puzzle oder Teile eines Restpuzzles relativ zu einer Bewegungselementhalterung (12) und / oder zum Aufnahmeelement (11) bewegbar, insbesondere auf dem Aufnahmeelement (11) verschiebbar ist.

26. Vorrichtung nach einem der Ansprüche 11 bis 25,
**dadurch gekennzeichnet, dass**
die Vorrichtung eine Puzzleteilaufnahmevorrichtung zur Aufnahme eines einzelnen oder mehrerer herausgelöster Puzzleteile aufweist, die eine Greif - oder Saugvorrichtung (21) für mindestens ein Puzzleteil (3) und / oder einen Aufnahmebehälter (18), insbesondere einen zylindrischen Aufnahmebehälter mit einem an die Puzzleteile angepassten Durchmesser oder einen Aufnahmebehälter mit Gitter - oder Lochwänden umfasst, wobei vorzugsweise ein Aufnahmeraum im Aufnahmebehälter durch einen verfahrbaren Kolben (19) einstellbar ist.

27. Vorrichtung nach einem der Ansprüche 11 bis 26,
**dadurch gekennzeichnet, dass**
die Vorrichtung eine Betätigungseinrichtung (26) zur Betätigung des oder der Bewegungselemente (13) aufweist, die vorzugsweise ein oder mehrere, den Bewegungselementen (13) zugeordnete Betätigungselemente (27) aufweist, die insbesondere in einer Richtung quer zur Richtung der Bewegung beim Herauslösen eines Puzzleteils (3) an fest vorgegebenen Positionen angeordnet sind.

## Claims

1. A method for producing a puzzle (1) comprising a plurality of puzzle pieces (3) which, in an assembled state, form the puzzle, wherein, in the method, an image (2) is laminated or printed onto a carrier plate so that the image defines an image plane on the carrier plate, and the puzzle pieces (3) are punched out of the printed or laminated carrier plate, or wherein the carrier plate is punched, and an image (2) is printed on the punched carrier plate so that the image defines an image plane on the carrier plate,
**characterised in that**
the puzzle pieces (3) are detached and separated from the punched carrier plate in a predetermined way by a controlled movement of at least one puzzle piece (3) transverse to the image plane, so that the puzzle pieces are present in a defined manner after separation..

2. The method according to claim 1,
**characterised in that**
the controlled movement is performed perpendicular to the image plane.

3. The method according to claim 1 or 2,
**characterised in that**
one or more puzzle pieces (3) are simultaneously and / or successively detached from the punched carrier plate, particularly **in that** up to half of the puzzle pieces of the puzzle are simultaneously detached from the punched carrier plate or **in that** all puzzle pieces are separated simultaneously.

4. The method according to one of the preceding claims,
**characterised in that**
a plurality of sub-segments is defined for the puzzle, wherein each sub-segment comprises specific puzzle pieces (3) and respectively at least one puzzle piece (3) is simultaneously detached from the punched carrier plate for all sub-segments or all puzzle pieces (3) of one or more sub-segments are simultaneously detached from the punched carrier plate, wherein, particularly in case of a detached sub-segment, a further separation of the puzzle pieces of the sub-segment is carried out according to the present method or a another method.

5. The method according to claim 4,
**characterised in that**
the puzzle pieces (3) of a sub-segment are defined by at least one characteristic of the puzzle pieces (3) selected from a number of characteristics comprising the association with one or more rows of the puzzle, the association with part of one or more rows of the puzzle, the association with one or more columns of the puzzle, the association with part of one or more columns of the puzzle, the association with an arbitrary local area of the puzzle, one or more primary colours or colour components of the puzzle pieces, the edge pieces of the puzzle, the number of recesses or projections of the puzzle pieces and combinations thereof.

6. The method according to one of the preceding claims,
**characterised in that**
at least one puzzle piece adjacent to the puzzle piece (3) to be detached or all puzzle pieces adjacent to the puzzle piece to be detached or all puzzle pieces adjacent to the puzzle piece to be detached which have a common section line are fixed during the movement of the puzzle piece to be detached.

7. The method according to one of the preceding claims,
**characterised in that**
the controlled movement for detaching the at least one puzzle piece (3) is a linear translational movement, particularly a pushing or pulling movement.

8. The method according to one of the preceding claims,
**characterised in that**
the detached puzzle pieces (3) are disposed in a common plane which is, in particular, parallelly offset relative to the image plane of the unmoved puzzle pieces after the detachment from the punched carrier plate.

9. The method according to one of the preceding claims,
**characterised in that,**
following the controlled movement for detaching the at least one puzzle piece (3), the at least one puzzle piece (3) is placed in a storage container (18).

10. The method according to one of the claims 4 to 9,
**characterised in that**
the puzzle pieces (3) of a sub-segment are placed and / or stacked in a common storage container (18).

11. A device for separating puzzle pieces of a puzzle (1) including a plurality of puzzle pieces (3), particularly for implementing the method according to one of the preceding claims, wherein the device comprises an accommodation element (4) for the puzzle of puzzle pieces (3) connected to each other and at least one moving element (5),
**characterised in that**
the at least one moving element (5,13) is movable relative to the accommodation element (4,11) so that at least one contact element (6,15) comes into contact with at least one puzzle piece (3) and the puzzle piece is moved transverse to the accommodation element (4,11) by the contact element (6,15) so that the at least one puzzle piece (3) is detached from the puzzle (1) , so that the puzzle pieces are present in a defined manner after separation.

12. The device according to claim 11,
**characterised in that**
the moving element (5) is a plate having a plurality, particularly up to half the number of the puzzle pieces to be separated, of projections (6) and cavities (7) on one side, the projections (6) being the contact elements, and **in that** the accommodation element (4) is a plate having projections (6) and cavities (7) complementary to the moving element (5), the projections (6) being a support for the puzzle to be separated so that, when the puzzle to be separated is disposed on the accommodation element (4) and the moving element (5) is moved in the direction toward the accommodation element (4), one or more puzzle pieces (3) are pushed into the complementary cavity (7) of the accommodation element (4) by each projection (6) of the moving element.

13. The device according to claim 12,
**characterised in that**
each cavity (7) or each projection (6) corresponds to at least one puzzle piece (3) and / or one sub-segment of a plurality of puzzle pieces (3) of the puzzle (1) to be separated.

14. The device according to claim 11,
**characterised in that**
the moving element (13) is a movable pushing and / or pulling element, particularly a die and / or a suction element.

15. The device according to claim 11 or 14,
**characterised in that**
the contact element (15) is a pushing surface of a pushing element, particularly the die surface of a die (13), or the coupling surface of a pulling element, particularly the suction nozzle of a suction element.

16. The device according to one of the claims 11, 14 or 15,
**characterised in that**
the device comprises a plurality of moving and contact elements (13,15) which are simultaneously movable so that a plurality of puzzle pieces (3) can be simultaneously detached from the puzzle the to be separated, wherein, in particular, the moving and contact elements (13,15) are disposed in a moving element support (12) so that one or more moving and contact elements (13,15) which are simultaneously movable are disposed in one portion of the moving element support, respectively, each portion corresponding to a sub-segment of the puzzle (1) to be separated.

17. The device according to one of the claims 11, 14 to 16,
**characterised in that**
the device includes a moving and contact element (13,15) for each puzzle piece (3) or each sub-segment of the puzzle (1) to be separated, respectively.

18. The device according to one of the claims 11, 14 to 17,
**characterised in that**
the contact elements (15) are disposed in a moving element support so that the contact elements (15) almost completely cover the surface of the puzzle (1) to be separated, the contact elements (15), at least in part, laterally abutting against each other and / or being elastically deformable at their peripheral portion.

19. The device according to one of the claims 11, 14 to 18,
**characterised in that**
the moving and / or contact elements (13,15) are disposed in a moving element support (12) so that the moving and / or contact elements (13,15) are slidable transverse to the direction of the movement during the detachment of a puzzle piece (3) from the puzzle (1) to be separated in at least one, preferably in two directions extending transverse to each other within the moving element support (12).

20. The device according to one of the claims 11 to 19,
**characterised in that**
the contact element (6,15) has a contact surface (8) which is adapted to the size of the allocated puzzle piece (3) or sub-segment or the allocated puzzle pieces (3) or sub-segments of the puzzle to be separated.

21. The device according to one of the claims 11 to 20,
**characterised in that**
the device includes fixation means serving to fix the puzzle pieces (3) disposed adjacent to a puzzle piece (3) to be detached which are not to be detached, the fixation means, in particular, comprising a clamping ring or frame (16) by means of which the puzzle piece (3) or the puzzle pieces (3) to be fixed can be clamped against the accommodation element (11).

22. The device according to one of the claims 11 to 21,
**characterised in that**
at least one moving and / or contact element (13,15) is formed so that it has a fixing position in which it fixes one or more puzzle pieces (3) laterally and / or in the direction of the movement during the detachment.

23. The device according to one of the claims 11 to 22,
**characterised in that**
the accommodation element includes a support plate (11) for supporting the puzzle to be separated, the support plate having, in particular, at least one, preferably a plurality of holes (17) through which the at least one moving and / or contact element (13,15) or a detached puzzle piece (3) can be moved, a moving and / or contact element (13,15) being, in particular, allocated to each hole (17).

24. The device according to one of the claims 11 to 23,
**characterised in that**
the at least one moving and / or contact element (13,15), particularly together with a moving element support (12) in which it is accommodated, and / or the accommodation element (11) is / are movable transverse to the direction of the movement during the detachment of a puzzle piece from the puzzle (1) to be separated in at least one, preferably in two directions extending transverse to each other relative to the puzzle to be separated.

25. The device according to one of the claims 11 to 24,
**characterised in that**
the device comprises puzzle moving means by means of which the puzzle to be separated or parts of a remaining puzzle is / are movable relative to a moving element support (12) and / or to the accommodation element (11), particularly slidable on the accommodation element (11).

26. The device according to one of the claims 11 to 25,
**characterised in that**
the device includes puzzle part take-up means for taking up an individual or a plurality of detached puzzle pieces which comprises a gripping or suction device (21) for at least one puzzle piece (3) and / or a receiving container (18), particularly a cylindrical receiving container having a diameter adjusted to the puzzle pieces or a receiving container having grid or perforated walls, a receiving space in the receiving container preferably being adjustable by a movable piston (19).

27. The device according to one of the claims 11 to 26,
**characterised in that**
the device includes operating means (26) for operating the moving element or the moving elements (13) which preferably include one or more operating elements (27) allocated to the moving elements (13) which are, in particular, disposed at fixedly predetermined positions in a direction transverse to the direction of the movement during the detachment of a puzzle piece (3).

## Revendications

1. Procédé de fabrication d'un puzzle (1) qui comprend une pluralité de pièces de puzzle (3) qui, une fois assemblées, forment le puzzle, dans lequel lors du procédé, une image (2) est stratifiée ou imprimée sur une plaque de support, de sorte que l'image définit un plan d'image sur la plaque de support, et les pièces de puzzle (3) sont estampées à partir de la plaque de support imprimée ou stratifiée, ou dans lequel la plaque de support est estampée et une image (2) est imprimée sur la plaque de support estampée, de sorte que l'image définisse un plan d'image sur la plaque de support,
**caractérisé en ce que**
les pièces de puzzle (3) sont retirées de la plaque de support estampée de manière prédéterminée par un mouvement contrôlé d'au moins une pièce de puzzle (3) transversalement au plan d'image et individualisées, de sorte que les pièces de puzzle se présentent de manière définie après l'individualisation.

2. Procédé selon la revendication 1,
**caractérisé en ce que**
le mouvement contrôlé s'effectue perpendiculairement au plan d'image.

3. Procédé selon la revendication 1 ou 2,
**caractérisé en ce que**
une ou plusieurs pièces de puzzle (3) sont retirées simultanément et/ou successivement de la plaque de support estampée, en particulier jusqu'à ce que la moitié des pièces de puzzle du puzzle soit retirée simultanément de la plaque de support estampée ou que toutes les pièces de puzzle soient individualisées simultanément.

4. Procédé selon l'une quelconque des revendications précédentes,
**caractérisé en ce que**
plusieurs segments partiels sont définis pour le puzzle, dans lequel chaque segment partiel comprend certaines pièces de puzzle (3) et au moins une pièce de puzzle (3) est retirée simultanément de la plaque de support estampée pour tous les segments partiels ou toutes les pièces de puzzle (3) d'un ou de plusieurs segments partiels sont retirées simultanément de la plaque de support estampée, dans lequel une individualisation supplémentaire des pièces de puzzle du segment partiel s'effectue selon le présent procédé ou un autre procédé, en particulier pour un segment partiel retiré.

5. Procédé selon la revendication 4,
**caractérisé en ce que**
les pièces de puzzle (3) d'un segment partiel sont définies par au moins une propriété des pièces de puzzle (3) qui est sélectionnée parmi un certain nombre de propriétés, qui comprend l'appartenance à une ou plusieurs lignes du puzzle, l'appartenance à une partie d'une ou de plusieurs lignes du puzzle, l'appartenance à une ou plusieurs colonnes du puzzle, l'appartenance à une partie d'une ou de plusieurs colonnes du puzzle, l'appartenance à une zone locale quelconque du puzzle, une ou plusieurs couleurs de base ou composants de couleur des pièces de puzzle, des pièces de bord du puzzle, le nombre d'échancrures ou de saillies des pièces de puzzle et des combinaisons de ceux-ci.

6. Procédé selon l'une quelconque des revendications précédentes,
**caractérisé en ce que**
au moins une pièce de puzzle adjacente à la pièce de puzzle à retirer (3) ou toutes les pièces de puzzle adjacentes à la pièce de puzzle à retirer ou toutes les pièces de puzzle adjacentes à la pièce de puzzle à retirer qui présentent une ligne de coupe commune sont fixées pendant le mouvement de la pièce de puzzle à retirer.

7. Procédé selon l'une quelconque des revendications précédentes,
**caractérisé en ce que**
le mouvement contrôlé pour retirer la au moins une pièce de puzzle (3) est un mouvement de translation linéaire, en particulier un mouvement de poussée ou de traction.

8. Procédé selon l'une quelconque des revendications précédentes,
**caractérisé en ce que**
les pièces de puzzle (3) retirées sont disposées, après leur retrait de la plaque de support estampée, dans un plan commun qui est en particulier décalé parallèlement au plan d'image des pièces de puzzle non déplacées.

9. Procédé selon l'une quelconque des revendications précédentes,
**caractérisé en ce que**
suite au mouvement contrôlé pour retirer la au moins une pièce de puzzle (3), la au moins une pièce de puzzle (3) est déposée dans un récipient de conservation (18).

10. Procédé selon l'une quelconque des revendications 4 à 9,
**caractérisé en ce que**
les pièces de puzzle (3) d'un segment partiel sont déposées et/ou empilées dans un récipient de conservation commun (18).

11. Dispositif d'individualisation de pièces de puzzle d'un puzzle (1) avec une pluralité de pièces (3), en particulier pour mettre en œuvre le procédé selon l'une quelconque des revendications précédentes, dans lequel le dispositif comprend un élément de logement (4) pour le puzzle composé de pièces de puzzle (3) reliées entre elles et au moins un élément de mouvement (5),
**caractérisé en ce que**
le au moins un élément de mouvement (5, 13) est mobile par rapport à l'élément de logement (4, 11) de sorte qu'au moins un élément de contact (6, 15) entre en contact avec au moins une pièce de puzzle (3) et que la pièce de puzzle soit déplacée avec l'élément de contact (6, 15) transversalement à l'élément de logement (4, 11), de sorte que la au moins une pièce de puzzle (3) soit retirée du puzzle (1) et individualisée, de sorte que les pièces de puzzle se présentent de manière définie après l'individualisation.

12. Dispositif selon la revendication 11,
**caractérisé en ce que**
l'élément de mouvement (5) est une plaque qui présente sur un côté plusieurs saillies (6) et évidements (7), en particulier jusqu'à la moitié de la pluralité des pièces de puzzle à individualiser, dans lequel les saillies (6) représentent les éléments de contact, et **en ce que** l'élément de logement (4) est une plaque avec des saillies (6) et évidements (7) complémentaires à l'élément de mouvement (5), dans lequel les saillies (6) représentent un support pour le puzzle à individualiser, de sorte que, lorsque le puzzle à individualiser est disposé sur l'élément de logement (4) et que l'élément de mouvement (5) est déplacé en direction de l'élément de logement (4), une ou plusieurs pièces de puzzle (3) sont pressées par chaque saillie (6) de l'élément de mouvement dans l'évidement complémentaire (7) de l'élément de logement (4).

13. Dispositif selon la revendication 12,
**caractérisé en ce que**
chaque évidement (7) ou chaque saillie (6) correspond à au moins une pièce de puzzle (3) et/ou à un segment partiel composé de plusieurs pièces de puzzle (3) du puzzle (1) à individualiser.

14. Dispositif selon la revendication 11,
**caractérisé en ce que**
l'élément de mouvement (13) est un élément de pression et/ou de traction mobile, en particulier un tampon et/ou un élément d'aspiration.

15. Dispositif selon la revendication 11 ou 14,
**caractérisé en ce que**
l'élément de contact (15) est une surface de pression d'un élément de pression, en particulier la surface de poinçon d'un poinçon (13), ou la surface d'accouplement d'un élément de traction, en particulier la buse d'aspiration d'un élément d'aspiration.

16. Dispositif selon l'une quelconque des revendications 11, 14 ou 15,
**caractérisé en ce que**
le dispositif comprend plusieurs éléments de mouvement et de contact (13, 15) qui sont mobiles simultanément, de sorte que plusieurs pièces de puzzle (3) puissent être retirées simultanément du puzzle à individualiser, dans lequel les éléments de mouvement et de contact (13, 15) sont en particulier disposés dans un support d'élément de mouvement (12) de sorte qu'un ou plusieurs éléments de mouvement et de contact (13, 15), qui sont mobiles simultanément, soient disposés respectivement dans une section du support d'élément de mouvement, dans lequel chaque section correspond à un segment partiel du puzzle (1) à individualiser.

17. Dispositif selon l'une quelconque des revendications 11, 14 à 16,
**caractérisé en ce que**
le dispositif présente pour chaque pièce de puzzle (3) ou chaque segment partiel du puzzle (1) à individualiser respectivement un élément de mouvement et de contact (13, 15).

18. Dispositif selon l'une quelconque des revendications 11, 14 à 17,
**caractérisé en ce que**
les éléments de contact (15) sont disposés dans un support d'élément de mouvement de sorte que les éléments de contact (15) recouvrent presque entièrement la surface du puzzle (1) à individualiser, dans lequel les éléments de contact (15) reposent au moins partiellement les uns contre les autres latéralement et/ou sont conçus de manière élastiquement déformable dans leur zone périphérique.

19. Dispositif selon l'une quelconque des revendications 11, 14 à 18,
**caractérisé en ce que**
les éléments de mouvement et/ou de contact (13, 15) sont disposés dans un support d'élément de mouvement (12) de sorte que les éléments de mouvement et/ou de contact (13, 15) puissent être déplacés transversalement à la direction du mouvement lors du retrait d'une pièce de puzzle (3) du puzzle (1) à individualiser dans au moins une, de préférence dans deux directions s'étendant transversalement l'une par rapport à l'autre à l'intérieur du support d'élément de mouvement (12).

20. Dispositif selon l'une quelconque des revendications 11 à 19,
**caractérisé en ce que**
l'élément de contact (6, 15) présente une surface de contact (8) qui est adaptée à la taille de la ou des pièces de puzzle (3) associé(e)s ou des segments partiels du puzzle à individualiser.

21. Dispositif selon l'une quelconque des revendications 11 à 20,
**caractérisé en ce que**
le dispositif présente un appareil de fixation qui sert à fixer les pièces de puzzle (3), qui ne doivent pas être retirées, adjacentes à une pièce de puzzle (3) à retirer dans lequel l'appareil de fixation comprend en particulier une bague ou un cadre de serrage (16) avec laquelle ou lequel la ou les pièces de puzzle (3) à fixer peuvent être serrées contre l'élément de logement (11).

22. Dispositif selon l'une quelconque des revendications 11 à 21,
**caractérisé en ce que**
au moins un élément de mouvement et/ou de contact (13, 15) est conçu de sorte qu'il présente une position de fixation dans laquelle il fixe une ou plusieurs pièces de puzzle (3) latéralement et/ou en direction du mouvement lors du retrait.

23. Dispositif selon l'une quelconque des revendications 11 à 22,
**caractérisé en ce que**
l'élément de logement présente une plaque d'appui (11) pour appuyer le puzzle à individualiser, dans lequel la plaque d'appui présente en particulier au moins un, de préférence plusieurs trous (17), à travers lequel ou lesquels le au moins un élément de mouvement et/ou de contact (13, 15) ou une pièce de puzzle (3) retirée peuvent être déplacés, dans lequel un élément de mouvement et/ou de contact (13, 15) est en particulier associé à chaque trou (17).

24. Dispositif selon l'une quelconque des revendications 11 à 23,
**caractérisé en ce que**
le au moins un élément de mouvement et/ou de contact (13, 15) est en particulier associé à un support d'élément de mouvement (12) dans lequel il est logé, et/ou l'élément de logement (11) est mobile par rapport au puzzle à individualiser transversalement à la direction du mouvement lors du retrait d'une pièce de puzzle du puzzle (1) à individualiser dans au moins une, de préférence dans deux directions s'étendant transversalement l'une par rapport à l'autre.

25. Dispositif selon l'une quelconque des revendications 11 à 24,
**caractérisé en ce que**
le dispositif comprend un appareil de mouvement de puzzle avec lequel le puzzle à individualiser ou des pièces d'un puzzle restant peut être déplacé par rapport à un support d'élément de mouvement (12) et/ou à l'élément de logement (11), en particulier sur l'élément de logement (11).

26. Dispositif selon l'une quelconque des revendications 11 à 25,
**caractérisé en ce que**
le dispositif présente un dispositif de logement de pièce de puzzle pour loger une seule ou plusieurs pièces de puzzle retirées, qui comprend un dispositif de préhension ou d'aspiration (21) pour au moins une pièce de puzzle (3) et/ou un récipient de logement (18), en particulier un récipient de logement cylindrique avec un diamètre adapté aux pièces de puzzle ou un récipient de logement avec des parois grillagées ou trouées, dans lequel un espace de logement dans le récipient de logement peut être réglé de préférence par un piston déplaçable (19).

27. Dispositif selon l'une quelconque des revendications 11 à 26,
**caractérisé en ce que**
le dispositif présente un appareil d'actionnement (26) pour actionner le ou les éléments de mouvement (13), qui présente de préférence un ou plusieurs éléments d'actionnement (27) associés aux éléments de mouvement (13), qui sont en particulier disposés au niveau de positions prédéfinies fixes dans une direction transversale à la direction du mouvement lors du retrait d'une pièce de puzzle (3).
